# EUROPÄISCHE PATENTSCHRIFT

(11) **EP 0 281 950 B1**
(45) Veröffentlichungstag und Bekanntmachung des Hinweises auf die Patenterteilung: **05.08.1992**
(21) Anmeldenummer: 88103312.0
(22) Anmeldetag: 03.03.1988
(51) Int. Cl.: H01H 50/04, H01H 50/14, H01H 50/28

(54) **Elektromagnetisches Relais**
Electromagnetic relay
Relais électromagnétique

(30) Priorität: 13.03.1987 DE 3708286
(43) Veröffentlichungstag der Anmeldung: 14.09.1988
(73) Patentinhaber: SIEMENS AKTIENGESELLSCHAFT, 80333 München (DE)
(72) Erfinder: Dittmann, Michael, Dipl.-Ing., D-1000 Berlin 45 (DE)

(56) Entgegenhaltungen:
- DE-A- 3 428 595
- DE-U- 7 033 403
- FR-A- 2 473 780
- GB-A- 2 027 996
- US-A- 4 533 889

## Beschreibung

Die Erfindung betrifft ein elektromagnetisches Relais mit einem eine Wicklung tragenden Spulenkörper mit parallel zur Anschlußebene des Relais verlaufender Achse, wobei in den Spulenflanschen Wicklungsstützdrähte befestigt sind, mit einem in den Spulenkörper in Axialrichtung eingesteckten Kern, mit einem winkelförmigen Joch, dessen erster Schenkel mit einem Kernende gekoppelt ist und dessen zweiter Schenkel sich parallel zur Spulenachse neben der Wicklung erstreckt, mit einem auf dem freien Ende des zweiten Jochschenkels gelagerten flachen Anker, der mit dem freien Kernende einen Arbeitsluftspalt bildet, mit einer am Anker befestigten Blattfeder, die mit einem Rückstellschenkel die Lagerung des Ankers gegenüber dem Joch bewirkt und mit mindestens einem Kontaktfederschenkel mit mindestens einem Gegenkontaktelement zusammenwirkt, sowie mit einem mit der Blattfeder elektrisch leitend verbundenen Anschlußelement, ferner mit einem getrennt gefertigten Sockel, auf dem der Spulenkörper angeordnet ist und in welchem Anschlußelemente für die Spulenwicklung fixiert sowie an der Spulenkörperunterseite mit den zugehörigen Wicklungsstützdrähten verbunden sind, wobei der Sockel außerdem Steckschächte für das Anschlußelement der Blattfeder und für zwei Gegenkontaktelemente aufweist.

Ein derartiges Relais ist aus der GB-A-2 027 996 bekannt. Dort werden unter anderem die Anschlußelemente für die Spulenwicklung, für die Kontaktfeder und die Gegenkontaktelemente jeweils formschlüssig in Ausnehmungen des Sockels eingesenkt, wozu diese Teile an ihren Schmalseiten entsprechende Konturen aufweisen. Auch das Joch besitzt nach unten angeformte Zungen, die in entsprechende Ausnehmungen des Sockels bzw. einer Grundplatte formschlüssig eingesenkt werden. Allerdings ist die Fertigung dieses Relais nur teilweise automatisierbar, da beispielsweise die am Anker befestigte Kontaktfeder nach dem Aufsetzen des Magnetsystems nachträglich mit dem entsprechenden Anschlußelement verschweißt werden muß.

Ein ähnliches Relais ist auch aus der DE-A-34 28 595 bekannt. Dort sind die als Flachstecker ausgebildeten Anschlußelemente im wesentlichen in dem Sockel verankert und mit den zugehörigen elektrischen Elementen im Spulenkörper nachträglich verbunden. Die Fertigung dieses Relais ist ebenfalls nur teilweise automatisierbar, da beispielsweise die mit dem Anker verbundene Blattfeder über eine Litze mit ihrem zugehörigen Anschlußelement im Sockel verbunden werden muß. Weiterhin ist es bei diesem Relais wie auch bei anderen bekannten Relais dieser Art notwendig, die Konstruktion des Spulenkörpers und des Sokkels auf die Art der verwendeten Kontaktelemente auszurichten. Gerade bei Schaltrelais dieser Art, die bevorzugt in der Kraftfahrzeugtechnik eingesetzt werden, ergeben sich jedoch für den jeweiligen Anwendungsfall unterschiedliche Anforderungen an die Kontakteinheit. So werden beispielsweise entweder nur Schließerkontakte oder nur Öffnerkontakte, Umschaltkontakte, Doppelschließerkontakte oder auch Schließerkontakte mit doppelten Anschlußzuführungen verlangt. Je nach der verlangten Art von Kontakten mußten aber nicht nur die Kontaktelemente selbst entsprechend gestaltet, sondern auch der Sockel und der Spulenkörper speziell ausgeformt werden.

Aufgabe der Erfindung ist es, ein Relais der eingangs genannten Art konstruktiv so zu gestalten, daß es mit einfacheren Teilen und einfacheren Arbeitsgängen hergestellt werden kann, wobei diese Arbeitsgänge weitgehend automatisiert durchgeführt werden können und wobei unterschiedliche Kontaktbestückungen bei ansonsten unverändertem konstruktiven Aufbau des Sockels und des Spulenkörpers eingesetzt werden können.

Erfindungsgemäß wird diese Aufgabe dadurch gelöst, daß am zweiten Jochschenkel ein getrennt gefertigter Anschlußwinkel für die Blattfeder befestigt ist, welcher mit einem ersten Abschnitt flach auf dem Jochschenkel aufliegt, mit einem im wesentlichen rechtwinkelig abgebogenen zweiten Abschnitt das an der Jochkante gelagerte Ende des Ankers umfaßt und mit einem zur Relaisunterseite verlängerten, durch einen Steckschacht des Sockels geführten dritten Abschnitt das Anschlußelement für die Blattfeder bildet.

Bei dem erfindungsgemäßen Relais wird also die Herstellung vereinfacht und der Automatisierung zugänglich gemacht. Dies beruht einerseits darauf, daß im Sockel grundsätzlich zwei Steckschächte für - wahlweise einsetzbare - Gegenkontaktelemente vorgesehen sind, so daß also in jedem Fall nur eine Art von Sockel und von Spulenkörper notwendig ist, während gleichzeitig durch die generelle Aufteilung des Gesamtrelais in eine Sockelbaugruppe, eine Spulenbaugruppe und eine Ankerbaugruppe die automatisierte Fertigung ermöglicht wird, da jede dieser drei Baugruppen selbst bereits automatisiert vorgefertigt und dann automatisiert mit den übrigen Baugruppen zusammengefügt werden kann. Wichtig ist dabei, daß insbesondere auch der Anker mit seiner Blattfeder und dem eigenen Ankeranschlußwinkel in der Vorfertigung zusammengeschweißt werden kann, wobei dann dieser Ankeranschlußwinkel automatisiert auf das Joch aufgeschweißt und somit die Ankerbaugruppe zusammen mit der Spulenbaugruppe in den Sockel eingesetzt werden kann, ohne daß nachträglich eine Kontaktierung zwischen Anker und Sockel durchgeführt werden muß.

Zweckmäßigerweise ist der Rückstellschenkel der Blattfeder rahmenförmig ausgebildet, wobei eine vom freien Ende in den Rahmen hineinragende Befestigungszunge auf dem zweiten Abschnitt des Anschlußwinkels befestigt ist. Durch diese Rahmenform ergibt sich eine große Federlänge für den Rückstellschenkel, wobei dieser Rückstellschenkel bei Bedarf auch noch entsprechend der Abwinkelung des Anschlußwinkels ebenfalls abgewinkelt sein kann. Dadurch kann die Federcharakteristik noch weicher gestaltet werden. Bei Betätigung des Ankers übernehmen die abgewinkelten Rückstellschenkel der Feder die Querbewegung, während der Anker ohne Querbewegung auf dem Joch abrollen kann.

Um eine einfache Kontaktierung der Wicklungsstützdrähte mit den zugehörigen Anschlußelementen zu ermöglichen, besitzen diese Spulenanschlußelemente zweckmäßigerweise jeweils an ihrer Oberseite einen abgewinkelten Auflagesteg im Bereich der Relais-Außenseiten. Dadurch sind diese Verbindungsstellen gut für Schweißvorrichtungen zugänglich. Gleichzeitig können dabei auch Bauelemente parallel oder in Serie zur Spulenwicklung mit angeschweißt werden, die in entsprechenden Kammern des Sockels untergebracht sind.

Wie bereits erwähnt, ist der Sockel des Relais so gestaltet, daß verschiedene Arten von Kontaktbestückungen ohne konstruktive Änderung des Sockels untergebracht werden können. Zweckmäßigerweise sind in dem Sockel zwei Steckschächte derart untergebracht, daß in dem einen ein Schließer-Gegenkontaktelement und in dem anderen ein Öffnergegenkontaktelement verankert werden können. Das Öffner-Gegenkontaktelement ist in diesem Fall derart abgewinkelt und in Kanälen des Sockels derart geführt, daß es in eine dem Schließer-Gegenkontaktelement gegenüberstehende Lage kommt. Für den Fall, daß aber ein Doppelschließer anstelle des Umschaltkontaktes gewünscht wird, kann in den gleichen Steckschacht des Öffner-Gegenkontaktelementes ein weiteres Schließer-Gegenkontaktelement oder auch ein zweites Anschlußelement für einen einzigen Schließer-Gegenkontakt eingesteckt werden. Ein Schließer-Gegenkontaktelement kann im übrigen winkelförmig ausgebildet sein und mit einem Quersteg auf dem Spulenkörper aufliegen, so daß durch dieses Schließer-Gegenkontaktelement der Spulenkörper mit dem Sockel zusammengehalten wird. Im übrigen ist es zweckmäßig, daß die im Sockel verankerten Anschlußelemente jeweils mit mindestens einer Schulter auf der Sockeloberseite aufliegen und mit einem schräg ausgestellten Rastlappen an der Sockelunterseite verspannt sind.

Entsprechend der Gestaltung und Anordnung der Gegenkontaktelemente kann auch die Blattfeder unterschiedliche Federschenkel aufweisen. So ist es möglich, statt einer einfachen Schließerfeder eine Umschaltfeder mit beiderseits vorgesehenen Kontaktstücken oder eine gabelförmig gespaltene Doppelfeder vorzusehen. Im letzteren Fall können die parallelen Kontaktschenkel entweder für einen Doppelschließer als Kontaktbrücke dienen oder auch für einen Umschaltkontakt eine getrennte Öffner- und Schließerfeder bilden. Auch die Verwendung einer zusätzlichen Litze für die Führung hoher Ströme an der Kontaktfeder ist möglich. In diesem Fall kann die Litze auch in der Vorfertigung bereits automatisch zwischen dem Anschlußwinkel und dem Kontaktfederschenkel angebracht werden; es ist also auch in diesem Fall keine nachträgliche Verbindung der Litze am Sockel notwendig.

Die Erfindung wird nachfolgend an Ausführungsbeispielen anhand der Zeichnung näher erläutert. Es zeigt
FIG 1 ein fertig montiertes Relais mit einer erfindungsgemäßen Konstruktion,
FIG 2 die Spulenbaugruppe mit der Ankerbaugruppe des Relais von FIG 1,
FIG 3 die Sockelbaugruppe des Relais von FIG 1,
FIG 4 einen Sockel mit verschiedenen Anschlußelementen in Explosionsdarstellung,
FIG 5 die Spulenbaugruppe,
FIG 6 bis 8 die Ankerbaugruppe mit verschiedenen Ausführungsformen von Kontaktfedern.

Das in der Zeichnung dargestellte Relais besitzt in seinem Magnetsystem bzw. seiner Spulenbaugruppe (siehe FIG 2 und 5) einen Spulenkörper 1 mit zwei Flanschen 2 und 3 und einer dazwischen aufgebrachten Wicklung 4, wobei in jedem der Spulenflansche ein Wicklungsstützdraht 6 befestigt ist. Diese Spulenanschlußelemente 6 können in den Spulenkörper eingebettet, d. h., eingespritzt oder auch eingesteckt sein. Der Spulenkörper besitzt eine Axialbohrung mit einem eingesteckten Kern 5, der im Bereich des Spulenflansches 2 mit einem Joch 7 verbunden ist. Dieses Joch 7 ist winkelförmig gestaltet, wobei der Schenkel 7a mit dem Kern 5 verbunden ist, während sich der Schenkel 7b neben der Spulenwicklung in etwa parallel zu deren Achse erstreckt.

Auf dem freien Ende des Jochschenkels 7b ist ein plattenförmiger Anker 9 gelagert, und zwar mit Hilfe eines Anschlußwinkels 8 und einer Blattfeder 10. Der Anker bildet einen Arbeitsluftspalt mit dem freien Ende des Kerns 5.

Der Anker-Anschlußwinkel 8 liegt mit seinem ersten Abschnitt 8a flach auf dem Jochschenkel 7b auf und ist mit diesem beispielsweise durch Punktschweißen verbunden. In seinem Mittelteil 8b ist der Anschlußwinkel leicht vom Jochschenkel weg gekröpft, um die freie Beweglichkeit des Ankers 9 sicherzustellen. Außerdem ist ein rechtwinkelig abgebogener Befestigungsabschnitt 8c um das gelagerte Ende des Ankers herumgeführt, so daß der Anker zwischen diesem Befestigungsschenkel 8c und dem freien Ende des Jochschenkels 7b liegt. Der Befestigungsschenkel 8c trägt die Blattfeder 10, und zwar deren rahmenförmigen Rückstellschenkel 10a, 10b mit einer vom freien Ende her in den rahmenförmigen Teil hineinragenden Befestigungszunge 10c. Das freie Ende 10d des rahmenförmigen Teils und der Befestigungszunge kann, wie bei dem Ausführungsbeispiel von FIG 2 gezeigt, entsprechend dem Anschlußwinkel 8 um das Lagerende des Ankers herum gebogen sein, um auf diese Weise den Federweg zu verlängern. Dies ist jedoch nicht in allen Fällen erforderlich (siehe FIG 6 bis 8). Nach unten ist an dem Ankerwinkel 8 ein Anschlußelement 8d in Form eines Flachsteckers angeformt, der bei der Montage durch einen Steckschacht des Sockels geführt wird. Durch Biegen an dem Befestigungsabschnitt 8c mit der Befestigungszunge 10c kann auch die Rückstellkraft der Blattfeder 10 justiert werden, womit die Ansprechspannung eingestellt werden kann.

Die Blattfeder 10 bildet mit ihrem über den Anker hinausreichenden Abschnitt eine Kontaktfeder 11, welche entweder gemäß FIG 2 oder FIG 6 einen einzigen Federschenkel bildet oder gemäß FIG 7 und 8 in zwei Federschenkel 11a und 11b gespalten sein kann. Da die Blattfeder somit auch den Schaltstrom führen muß, besteht sie aus einem gut leitenden Material, in der Regel aus einer Kupferlegierung. Die Stromzuführung erfolgt dabei über den Anschlußwinkel 8 und die Befestigungszunge 10c. Für besondere Anwendungsfälle, wenn sehr hohe Ströme über die Feder zu führen sind, kann eine zusätzliche Litze 12 zwischen dem Anschlußwinkel 8 und der Kontaktfeder 11 bzw. dem Federschenkel 11a vorgesehen werden, wie dies in FIG 8 gezeigt ist. Bei der Feder 11 gemäß FIG 2 und FIG 6 handelt es sich um eine einfache Schließer- oder Öffnerfeder mit einem einfachen Kontaktstück 13 oder um eine Umschaltfeder mit einem doppelseitig aufgebrachten Kontaktstück. Die Feder 11a, 11b gemäß FIG 7 ist für einen Doppelschließerkontakt gedacht, wobei beide Federschenkel 11a und 11b jeweils ein Kontaktstück tragen. Auch die Ausführungsform von FIG 8 zeigt eine Umschalt-Federanordnung, wobei der Schenkel 11a nur auf der abgewandten Seite ein Schließerkontaktstück trägt, auf dessen Rückseite die Litze 12 aufgeschweißt ist. Das Öffnerkontaktstück 14 ist auf dem zweiten Federschenkel 11b aufgebracht. Der Anker besitzt außerdem an seinem freien Ende einen Anschlagzapfen 15, der bei Schließerkontakt-Ausführungen an einer entsprechenden Anschlagfläche 16 des Spulenkörpers anschlägt und damit den Ruhezustand des Ankers definiert. Bei Öffner- oder Umschaltkontaktausführungen kann dieser Anschlagzapfen 15 gemäß FIG 8 abgebogen sein, wobei er dann nicht mehr den Ruhezustand definiert, aber als Stoßsicherung dient.

Der in den FIG 3 und 4 am besten gezeigte Sockel 17 besitzt Steckschächte 18 und 19 für Spulenanschlußelemente 20 und 21, außerdem weitere Steckschächte 22 und 23 für verschiedene Gegenkontaktelemente. Gemäß FIG 3 ist in dem Steckschacht 22 ein Öffnerkontaktelement 24 untergebracht, dessen Kontaktabschnitt 24a in einer Kammer 25 des Sockels 10 sitzt und das sich zusätzlich nach der Montage in einem Anschlagrahmen 26 des Spulenkörpers abstützt. In dem Steckschacht 23 kann beispielsweise ein Schließerkontaktelement 27 befestigt werden, welches zusammen mit dem Öffnerkontaktelement 24 eine Umschaltkontaktanordnung ergibt. Für den Fall aber, daß ein Doppelschließer-Relais gewünscht wird, wird anstelle des Öffnerkontaktelementes 24 ein weiteres Schließerkontaktelement 28 in den Steckschacht 22 eingesetzt. Der Kontaktschenkel 28a sitzt dann fluchtend unterhalb des Kontaktschenkels 27a, wobei beispielsweise eine Doppelfeder 11a, 11b gemäß FIG 7 die beiden Kontaktstücke 29 der Gegenkontaktelemente 27 und 28 überbrückt. Unter Umständen ist aber auch eine einfache Schließerkontaktausführungsform zum Schalten hoher Ströme gewünscht, wobei das Gegenkontaktelement 30 mit zwei Anschlußelementen 30a und 30b in den beiden Steckschächten 22 und 23 verankert wird.

Alle Anschlußelemente liegen mit Schultern, beispielsweise 20a, 21a, 24b, 28b und 30c, auf der Sockeloberseite oder eventuell auch auf dem Spulenkörper (Schulter 27b des Anschlußelementes 27) auf. Zur Sicherung ihrer Befestigung besitzen alle Anschlußelemente jeweils mindestens einen schräg ausgestellten Rastlappen 31, der bei der Montage und beim Durchstecken durch den Sockel 17 etwas federnd nachgibt, jedoch an der Unterseite des Sockels zurückfedert und sich an der Unterseite des Sockels verspannt. Der Sockel besitzt außerdem einen winkelförmigen Steckschacht 32 zum Einstecken des Anschlußwinkels 8 und Kammern 33 bzw. 34 zur Aufnahme von zusätzlichen Bauelementen 35 oder 36, die auf die Spulenanschlußelemente 20 und 21 aufgeschweißt und damit parallel oder in Serie zur Spulenwicklung geschaltet werden. Die Spulenanschlußelemente besitzen dabei an ihrer Oberseite flach abgebogene Abschnitte 20b bzw. 21b, die eine große Auflagefläche für die abgebogenen Wickelstützdrähte 6a bzw. 6b und die Anschlußdrähte der zusätzlichen Bauelemente 35 bzw. 36 bieten, so daß auf einfache Weise eine Schweißverbindung automatisch durchgeführt werden kann.

Bei der Montage des Relais wird die gemäß den FIG 6 bis 8 vormontierte Ankerbaugruppe zunächst entsprechend FIG 2 mit der vormontierten Spulenbaugruppe verbunden, wobei der Abschnitt 8a des Anschlußwinkels auf den Jochschenkel 7b aufgeschweißt wird. Danach wird das in FIG 2 gezeigte Magnetsystem mit der in FIG 3 gezeigten Sockelbaugruppe zusammengefügt, wobei der Ankeranschlußwinkel 8 in den Steckschacht 32 eingesteckt und mit seinem winkelförmigen Bereich 8e in diesem winkelförmigen Steckschacht 32 fixiert wird. Das Öffner-Gegenkontaktelement 24 - falls ein solches vorhanden ist - wird dabei mit seinem Schenkel 24a in den Rahmenanschlag 26 des Spulenkörpers eingesteckt. Danach werden die abgebogenen Wicklungsstützdrähte 6a und 6b durch Schweißung mit den entsprechenden Anschlußwinkeln verbunden. So wird der Draht 6b auf den Abschnitt 21b des Anschlußelementes 21 geschweißt, während bei dem dargestellten Ausführungsbeispiel der Anschlußdraht 6a nicht unmittelbar auf das Anschlußelement 20 geschweißt wird, da die Diode 35 in Serie zur Wicklung geschaltet werden soll. Der Anschlußdraht 6a wird deshalb mit dem Anschlußdraht 35a der Diode 35 und mit dem Anschlußdraht 36a der Diode 36 auf ein winkelförmiges Verbindungselement 37 geschweißt, welches ebenfalls im Sockel in einer Kammer untergebracht ist. Wäre diese Vorschaltdiode nicht vorhanden, könnte der Anschlußdraht 6a ohne weiteres so abgebogen werden, daß er unmittelbar auf den Abschnitt 20b des Anschlußelementes 20 geschweißt werden könnte.

Anschließend wird das Schließer-Gegenkontaktelement 27 von oben durch den Steckschacht 3a des Spulenkörperflansches 3 und durch den Steckschacht 23 des Sockels 17 gesteckt, wobei der Quersteg 27b in eine Ausnehmung 2a des Spulenflansches 2 eingreift und damit die Spulenbaugruppe zusätzlich auf der Sockelbaugruppe hält.

Normalerweise wird über das Relais eine Kappe gestülpt, welche mit dem Sockel waschdicht verbunden werden kann. Diese Kappe ist nicht dargestellt, da sie ohnehin allgemein bekannt ist. Die Anschlußelemente sind im vorliegenden Beispiel jeweils als Flachsteckanschlüsse ausgebildet; bei Bedarf könnten sie natürlich auch als Stiftanschlüsse gestaltet werden, beispielsweise zum Einbau auf Leiterplatten. Ebenso könnten auch die dargestellten Kontaktniete 29 als Kontaktelemente anderer Gestaltung ausgebildet sein.

## Patentansprüche

1. Elektromagnetisches Relais mit einem eine Wicklung (4) tragenden Spulenkörper (1) mit parallel zur Anschlußebene des Relais verlaufender Achse,
mit in den Spulenflanschen (2, 3) befestigten Wicklungsstützdrähten (6),
mit einem in den Spulenkörper (1) in Axialrichtung eingesteckten Kern (5),
mit einem winkelförmigen Joch (7), dessen erster Schenkel (7a) mit einem Kernende gekoppelt ist und dessen zweiter Schenkel (7b) sich parallel zur Spulenachse neben der Wicklung erstreckt,
mit einem auf dem freien Ende des zweiten Jochschenkels (7b) gelagerten flachen Anker (9), der mit dem freien Kernende einen Arbeitsluftspalt bildet,
mit einer am Anker (9) befestigten Blattfeder (10), die mit einem Rückstellschenkel (10a) die Lagerung des Ankers (9) gegenüber dem Joch (7) bewirkt und mit mindestens einem Kontaktfederschenkel (11; 11a, 11b) mit mindestens einem Gegenkontaktelement (24, 27, 28, 30) zusammenwirkt, sowie mit einem mit der Blattfeder (10) elektrisch leitend verbundenen Anschlußelement (8d),
ferner mit einem getrennt gefertigten Sockel (17), auf dem der Spulenkörper (1) angeordnet ist und in welchem Anschlußelemente (20, 21) für die Spulenwicklung fixiert sowie an der Spulenkörperunterseite mit den zugehörigen Wicklungsstützdrähten (6) verbunden sind,
wobei der Sockel (17) außerdem Steckschächte (32, 22, 23) für das Anschlußelement (8d) der Blattfeder (10) und für zwei Gegenkontaktelemente (24, 27; 28; 31) aufweist,
**dadurch gekennzeichnet,** daß am zweiten Jochschenkel (7b) ein getrennt gefertigter Anschlußwinkel (8) für die Blattfeder (10) befestigt ist, welcher mit einem ersten Abschnitt (8a) flach auf dem Jochschenkel (7b) aufliegt, mit einem in wesentlichen rechtwinklig abgebogenen zweiten Abschnitt (8c) das an der Jochkante gelagerte Ende des Ankers (9) umfaßt und mit einem zur Relaisunterseite verlängerten dritten Abschnitt (8d) das Anschlußelement für die Blattfeder bildet.

2. Relais nach Anspruch 1, **dadurch gekennzeichnet,** daß der Rückstellschenkel (10a, 10b) der Blattfeder rahmenförmig ausgebildet ist, wobei eine vom freien Ende in den Rahmen hineinragende Befestigungszunge (10c) auf dem zweiten Abschnitt (8c) des Anschlußwinkels (8) befestigt ist.

3. Relais nach Anspruch 1 oder 2, **dadurch gekennzeichnet,** daß der Rückstellschenkel (10a, 10b) der Blattfeder der Abwinkelung des Anschlußwinkels (8, 8c) folgend ebenfalls abgewinkelt ist.

4. Relais nach einem der Ansprüche 1 bis 3, **dadurch gekennzeichnet,** daß die im Sockel (17) verankerten Spulen-Anschlußelemente (20, 21) jeweils an ihrer Oberseite einen abgewinkelten Auflagesteg (20b, 21b) zur Kontaktierung der Wicklungsstützdrähte (6a, 6b) und gegebenenfalls von zusätzlichen Bauelementen aufweisen.

5. Relais nach einem der Ansprüche 1 bis 4, **dadurch gekennzeichnet,** daß im Sockel (17) Kammern (33, 34) zur Aufnahme zusätzlicher Bauelemente (35, 36) vorgesehen sind.

6. Relais nach einem der Ansprüche 1 bis 5, **dadurch gekennzeichnet,** daß im Sockel (17) in einem Steckschacht (23) ein Schließer-Gegenkontaktelement und in einem weiteren Steckschacht (22) ein Öffner-Gegenkontaktelement (24) verankert ist.

7. Relais nach einem der Ansprüche 1 bis 5, **dadurch gekennzeichnet**, daß in zwei Steckschächten (22, 23) des Sockels (17) jeweils ein Schließer-Gegenkontaktelement (27, 28) zur Bildung eines Doppelschließers verankert ist.

8. Relais nach einem der Ansprüche 1 bis 7, **dadurch gekennzeichnet** , daß ein im Sockel verankertes Gegenkontaktelement (27) einen abgewinkelten Quersteg (27b) besitzt, welcher den Spulenkörper (1) mit dem Sockel (17) zusammenhält.

9. Relais nach einem der Ansprüche 1 bis 8, **dadurch gekennzeichnet,** daß die im Sockel (17) verankerten Anschlußelemente (20, 21, 24, 28, 30) jeweils mit mindestens einer Schulter auf der Sockeloberseite aufliegen und mit einem schräg ausgestellten Rastlappen (31) an der Sockelunterseite verspannt sind.

10. Relais nach einem der Ansprüche 1 bis 9, **dadurch gekennzeichnet,** daß die Blattfeder zwei parallele Kontaktschenkel (11a, 11b) aufweist.

11. Relais nach einem der Ansprüche 1 bis 10, **dadurch gekennzeichnet,** daß am freien Ende des Ankers ein Anschlagzapfen (15) angeformt ist, welcher bei Bestückung des Relais mit nur einem Schließerkontakt die Ruhelage des Ankers festlegt und bei Bestückung des Relais mit einem Umschaltkontakt als Stoßsicherung dient.

## Claims

1. Electromagnetic relay having a coil former (1) which supports a winding (4) and has an axis running parallel to the connecting plane of the relay,
having winding supporting wires (6) mounted in the coil flanges (2, 3),
having a core (5) which is inserted into the coil former (1) in the axial direction,
having an angular yoke (7) whose first limb (7a) is coupled to one core end and whose second limb (7b) extends parallel to the coil axis adjacent to the winding,
having a flat armature (9) which is supported on the free end of the second yoke limb (7b) and, with the free core end, forms a working air gap,
having a leaf spring (10) which is mounted on the armature (9) and, with a restoring limb (10a) effects the support of the armature (9) with respect to the yoke (7) and interacts with at least one contact spring limb (11; 11a, 11b) having at least one stationary contact element (24, 27, 28, 30), and having a terminal element (8d) which is electrically conductively connected to the leaf spring (10),
furthermore having a separately produced base (17) on which the coil former (1) is arranged and in which terminal elements (20, 21) for the coil winding are fixed and are connected on the underside of the coil former to the associated winding supporting wires (6),
the base (17) additionally having plug shafts (32, 22, 23) for the terminal element (8d) of the leaf spring (10) and for two stationary contact elements (24, 27; 28; 31), characterised in that a separately produced connecting angle (8) for the leaf spring (10) is mounted on the second yoke limb (7b), which connecting angle (8) rests with a first section (8a) flat on the yoke limb (7b), surrounds the end of the armature (9), which is supported on the yoke edge, with a second section (8c) which is bent away essentially at right angles, and forms the connecting element for the leaf spring with a third section (8d) which is extended with respect to the underside of the relay.

2. Relay according to Claim 1, characterised in that the restoring limb (10a, 10b) of the leaf spring is constructed in the form of a frame, a mounting tongue (10c) which projects from the free end into the frame being mounted on the second section (8c) of the connecting angle (8).

3. Relay according to Claim 1 or 2, characterised in that the restoring limb (10a, 10b) of the leaf spring is likewise angled away to follow the angle of the connecting angle (8, 8c).

4. Relay according to one of Claims 1 to 3, characterised in that the coil terminal elements (20, 21) which are anchored in the base (17) in each case have, on their top, a supporting web (20b, 21b), which is angled away, for making contact with the winding supporting wires (6a, 6b) and, if required, with additional components.

5. Relay according to one of Claims 1 to 4, characterised in that chambers (33, 34) for holding additional components (35, 36) are provided in the base (17).

6. Relay according to one of Claims 1 to 5, characterised in that a stationary make contact element is anchored in a plug shaft (23) in the base (17) and a stationary break contact element (24) is anchored in a further plug shaft (22).

7. Relay according to one of Claims 1 to 5, characterised in that in each case one stationary make contact element (27, 28) is anchored in two plug shafts (22, 23) of the base (17) in order to form a double-make contact.

8. Relay according to one of Claims 1 to 7, characterised in that a stationary contact element (27) anchored in the base has a transverse web (27b) which is angled away and holds the coil former (1) and the base (17) together.

9. Relay according to one of Claims 1 to 8, characterised in that the terminal elements (20, 21, 24, 28, 30) anchored in the base (17) rest in each case with at least one shoulder on the top of the base and are braced on the underside of the base by an obliquely positioned latching tab (31).

10. Relay according to one of Claims 1 to 9, characterised in that the leaf spring has two parallel contact limbs (11a, 11b).

11. Relay according to one of Claims 1 to 10, characterised in that a stop peg (15) is integrally formed on the free end of the armature, which stop peg (15) fixes the rest position of the armature during assembly of the relay having only one make contact, and is used as impact protection during assembly of the relay having a transfer contact.

## Revendications

1. Relais électromagnétique comportant un corps de bobine portant un enroulement (4) et possédant un axe parallèle au plan de raccordement du relais, et comportant
des fils (6) de support de l'enroulement, fixés dans les flasques de bobine (2,3),
un noyau (5) enfiché dans la direction axiale dans le corps de bobine (1),
une culasse en forme de cornière (7), dont la première branche (7a) est accouplée à une extrémité du noyau et dont la seconde branche (7b) est parallèle à l'axe de la bobine, à côté de l'enroulement,
une armature plate (9), qui est montée sur l'extrémité libre de la seconde branche (7b) de la culasse et forme, avec l'extrémité libre du noyau, un entrefer de travail,
un ressort à lame (10) fixé à l'armature (9) et qui, au moyen d'une branche de rappel (10a), supporte l'armature (9) par rapport à la culasse (7) et coopère avec au moins une branche (11;11a,11b) d'un ressort de contact et comportant au moins un élément de contact antagoniste (24,27,28,30), ainsi qu'avec un élément de raccordement (8d), qui est raccordé d'une manière électriquement conductrice au ressort à lame (10),
en outre un socle fabriqué séparément (17), sur lequel le corps de bobine (1) est monté et dans lequel sont fixés des éléments de raccordement (20,21) pour l'enroulement de la bobine, qui sont raccordés, sur la face inférieure du corps de bobine, aux fils associés (6) de support de l'enroulement,
le socle (17) comportant en outre des logements d'enfichage (32,22,23) pour l'élément de raccordement (8) du ressort à lame (10) et pour deux éléments de contact antagoniste (24,27; 28;31),
caractérisé par le fait que sur la seconde branche (7b) de la culasse est fixée une cornière de raccordement (8) fabriquée séparément et prévue pour le ressort à lame (10) et dont une première section (8a) s'applique à plat sur la branche (7b) de la culasse, et dont une seconde section (8c) repliée sensiblement à angle droit entoure l'extrémité, supportée par le bord de la culasse, de l'armature (9), et dont une troisième section (8d), qui se prolonge en direction de la face inférieure du relais, forme l'élément de raccordement pour le ressort à lame.

2. Relais suivant la revendication 1, caractérisé par le fait que la branche de rappel (10a,10b) du ressort à lame est réalisée sous la forme d'un cadre, une languette de fixation (10c), dont une extrémité libre pénètre dans le cadre, étant fixée à la seconde section (8c) de la cornière de raccordement (8).

3. Relais suivant la revendication 1 ou 2, caractérisé par le fait que la branche de rappel (10a,10b) du ressort à lame est également repliée selon une configuration correspondant au pliage de la cornière de raccordement (8,8c).

4. Relais suivant l'une des revendications 1 à 3, caractérisé par le fait que les éléments de raccordement (20,21) de la bobine, qui sont ancrés dans le socle (17), possèdent respectivement sur leur face supérieure, une barrette d'appui coudée (20b,21b) destinée à venir en contact avec les fils (6a,6b) de support de l'enroulement et éventuellement de composants supplémentaires.

5. Relais suivant l'une des revendications 1 à 4, caracérisé par le fait que des chambres (33,34) servant à recevoir des composants supplémentaires (35,36) sont prévues dans le socle (17).

6. Relais suivant l'une des revendications 1 à 5, caractérisé par le fait que, dans le socle (17), un élément de contact antagoniste de fermeture est ancré dans un logement d'enfichage (23) et qu'un élément de contact antagoniste d'ouverture (24) est ancré dans un autre logement d'enfichage (22).

7. Relais suivant l'une des revendications 1 à 5, caractérisé par le fait qu'un élément de contact antagoniste de fermeture (27,28) servant à former un contact de fermeture double, est ancré dans chacun des deux logements d'enfichage (22,23) du socle (17).

8. Relais suivant l'une des revendications 1 à 7, caractérisé par le fait qu'un élément de contact antagoniste (27) ancré dans le socle possède une barrette transversale coudée (27b), qui maintient le corps de bobine (1) assemblé au socle (17).

9. Relais suivant l'une des revendications 1 à 8, caractérisé par le fait que les éléments de raccordement (20,21,24,28,30) ancrés dans le socle (17) s'appliquent respectvement par au moins un épaulement sur la face supérieure du socle et sont serrés contre la face inférieure du socle par une languette d'encliquetage (31) qui est ressortie en position oblique.

10. Relais suivant l'une des revendications 1 à 9, caractérisé par le fait que le ressort à lame comporte deux branches de contact parallèles (11a,11b).

11. Relais suivant l'une des revendications 1 à 10, caractérisé par le fait que sur l'extrémité libre de l'armature est formée un téton de butée (15) qui fixe la position de repos de l'armature, lorsque le relais n'est équipé que d'un contact de fermeture, et sert d'amortisseur de choc dans le cas où le relais est équipé d'un contact de commutation.
